# EUROPÄISCHE PATENTSCHRIFT

(11) **EP 0 539 431 B1**
(45) Veröffentlichungstag und Bekanntmachung des Hinweises auf die Patenterteilung: **08.06.1994**
(21) Anmeldenummer: 91912944.5
(22) Anmeldetag: 13.07.1991
(51) Int. Cl.: A44B 11/25

(54) **SICHERHEITSGURTVERSCHLUSS**
SAFETY BELT BUCKLE
FERMETURE DE CEINTURE DE SECURITE

(30) Priorität: 13.07.1990 DE 4022425
(43) Veröffentlichungstag der Anmeldung: 05.05.1993
(73) Patentinhaber: AUTOLIV DEVELOPMENT AB, S-44783 Vargarda (SE)
(72) Erfinder: DIEZ, Martin, D-8000 München (DE); ECKMANN, Peter, D-2000 Hamburg (DE)
(74) Vertreter: Müller, Karl-Ernst, Dr., Dipl.-Ing.
(86) Internationale Anmeldenummer: DE9100591
(87) Internationale Veröffentlichungsnummer: WO9200683

(56) Entgegenhaltungen:
- EP-A- 0 040 132
- EP-A- 0 071 013
- DE-A- 2 740 458
- US-A- 4 096 606

## Beschreibung

Die Erfindung betrifft einen Sicherheitsgurtverschluß für einen Sicherheitsgurt in Kraftfahrzeugen mit einer in einem Verschlußgehäuse vorgesehenen Einsteckbahn für eine mit dem Sicherheitsgurt verbundene Einsteckzunge, mit einem den Auswerfer und den Riegel für die Einsteckzunge gemeinsam bildenden einzigen Formteil (Auswerferriegel), welches in dem Verschlußgehäuse sowohl hinsichtlich seiner Riegelfunktion schwenkbar als auch hinsichtlich seiner Auswerferfunktion mit seiner Schwenkachse längsverschiebbar angeordnet und von einer Feder in seine Entriegelungsstellung belastet ist, und mit einer Schiebetaste zur Aufhebung der Verriegelung.

Ein gattungsgemäßer Sicherheitsgurtverschluß ist aus der EP-0 205 279 B1 bekannt; bei dem bekannten Verschluß ist das sowohl die Auswerferfunktion als auch die Sperrfunktion aufweisende einzige Bauteil als eine Art Wippe ausgebildet, die bei Verschwenkung um ihren Drehpunkt im Verschlußgehäuse mit einem Ende in die zugeordnete Ausnehmung der Einsteckzunge und mit ihrem anderen Ende in eine gehäusefeste Ausnehmung eintritt und somit die Einsteckzunge in ihrer verschwenkten Verriegelungsposition verriegelt. Gleichzeitig ist das Bauteil mit seiner Schwenkachse längsverschiebbar im Verschlußgehäuse gelagert und übt bei seiner Längsverschiebung so die Auswerferfunktion für die Einsteckzunge aus. Die einzige, auf das wippenartige Bauteil einwirkende Feder ist derart angeordnet, daß sie zwischen der Sperrfunktion und der Auswerferfunktion des einzigen Bauteils einen Totpunkt durchläuft und das Bauteil somit in der jeweils gewünschten Position beaufschlagt.

Mit dem bekannten Verschluß ist der Nachteil verbunden, daß die Öffnungskräfte beträchtlich sind, da die Schiebetaste einen Teil des wippenartigen Bauteils beaufschlagen und dieses entgegen der auf es einwirkenden Federkraft und entgegen einer möglicherweise an der Einsteckzunge angreifenden Zugkraft aus seiner Verriegelungsstellung verschwenken muß, um die Freigabe der Einsteckzunge sicherzustellen.

Der Erfindung liegt daher die Aufgabe zugrunde, bei einem gattungsgemäßen Verschluß mit wenig Einzelteilen die erforderlichen Öffnungskräfte für den Verschluß zu verringern.

Die Lösung dieser Aufgabe ergibt sich einschließlich vorteilhafter Ausgestaltungen und Weiterbildungen aus dem Inhalt der Patentansprüche, welche dieser Beschreibung nachgestellt sind.

Die Erfindung sieht zunächst vor, daß die Schwenkachse des Auswerferriegels an dem dem Riegelvorsprung für die Verriegelung der Einsteckzunge gegenüberliegenden Ende des Auswerferriegels und oberhalb der Einsteckbahn für die Einsteckzunge mit einer dadurch gegebenen Selbstöffnungstendenz des Auswerferriegels angeordnet und in einer Kulisse des Verschlußgehäuses längsverschiebbar geführt ist und daß mit dem Auswerferriegel ein zwischen einer Freigabestellung für die Schwenkbewegung des Auswerferriegels und einer diesbezüglichen Sicherungsstellung bewegliches Sicherungselement verbunden ist, welches in einer zugeordneten Führungsbahn des Verschlußgehäuses zwischen seinen jeweiligen Stellungen geführt ist.

Ein Sicherheitsgurtverschluß mit einem mit Selbstöffnungstendenz gelagerten Sperriegel und einem zugeordneten Sicherungselement ist grundsätzlich bekannt; allerdings weisen derartige bekannte Verschlüsse jeweils einen getrennt angeordneten Riegel, ein Sicherungselement und einen gesonderten Auswerfer auf, so daß derartige Verschlüsse aus zahlreichen Einzelteilen bestehen.

Demgegenüber ist mit der Erfindung der Vorteil verbunden, daß aufgrund der Lagerung des Sicherungselementes an dem Auswerferriegel und aufgrund der damit gegebenen Integration dieses Bauteils der Sicherheitsgurtverschluß nur wenige Bauteile aufweist. Aufgrund der zusätzlich angeordneten Führung für das Sicherungselement und der erfindungsgemäß vorgegebenen Verbindung des Sicherungselementes mit dem Auswerferriegel wird gleichzeitig die Bewegung des Auswerferriegels durch die Bewegung des Sicherungselementes unterstützt, so daß der Auswerferriegel neben der Führung seiner Drehachse in der zugeordneten Kulisse des Verschlußgehäuses auch über die Führung des Sicherungselementes eine zusätzliche Führung erfährt, womit insgesamt eine verbesserte Funktionssicherheit des Verschlusses verwirklicht ist.

Nach einem Ausführungsbeispiel der Erfindung weist die Führungsbahn für die Führung des Sicherungselementes einen parallel zur Einsteckbahn für die Einsteckzunge gerichteten Abschnitt entsprechend der Freigabestellung für den Auswerferriegel und einen der Schwenkrichtung des Auswerferriegels in dessen Verriegelungsstellung folgenden Abschnitt auf, wobei sich an den letztgenannten Abschnitt ein Fortsatz zur Festlegung des Sicherungselementes in dessen Sicherungsstellung anschließt. Hieraus ergibt sich, daß die an sich bekannte Beaufschlagung des Sicherungselementes bei der Entriegelung des Schlosses in eine die Führung des Auswerferriegels unterstützende Bewegung umgesetzt wird, wobei gleichzeitig das Sicherungselement bei der Verriegelungsbewegung des Auswerferriegels dessen Bewegung folgt und in der Führungsbahn bis in den Fortsatz der Führungsbahn gelangt, in welchem das Sicherungselement derart festgelegt ist, daß es in dieser Stellung den Auswerferriegel an einer Verschwenkung in die Freigabeposition für die Einsteckzunge hindert.

Zur Unterstützung der zugeordneten Positionen von Auswerferriegel und Sicherungselement ist eine sich zwischen Auswerferriegel und dem an diesem gelagerten Sicherungselement abstützende Druckfeder vorgesehen, die das Sicherungselement in seine den Auswerferriegel in dessen Verriegelungsstellung festlegende Lage in dem Fortsatz der Führungsbahn drückt.

Nach einem Ausführungsbeispiel der Erfindung ist das Sicherungselement mit einer zugeordneten Drehachse schwenkbar an dem Auswerferriegel gelagert und über seitliche Führungsansätze in der Führungsbahn des Verschlußgehäuses geführt, wobei vorzugsweise der Auswerferriegel mit auf der dem Riegelteil abgewandten Seite angeordneten Haken die Führungsansätze des Sicherungselementes übergreift, wobei gleichzeitig die Anlagefläche der Haken einen der Schwenkbewegung der Führungsansätze des Sicherungselementes folgenden Verlauf aufweisen. Aufgrund einer derartigen Gestaltung ergibt sich einerseits eine formschlüssige Verbindung zwischen dem Sicherungselement und dem Auswerferriegel, so daß die Bewegung des Sicherungselementes immer in eine Bewegung des Auswerferriegels umsetzbar ist; gleichzeitig läßt die Gestaltung dieser Verbindung über die vorgegebene Hakenform eine Relativbewegung des Sicherungselementes gegenüber dem Auswerferriegel im Sinne einer Schwenkbewegung zu.

Im Hinblick auf die einzurichtende Öffnungsbewegung des Verschlusses mit der Schiebetaste ist nach einem Ausführungsbeispiel der Erfindung vorgesehen, daß die Schiebetaste mit dem Sicherungselement derart verbunden ist, daß das Sicherungselement den Bewegungen der Schiebetaste immer folgt. Hierzu greift das im wesentlichen winklig zur Einschubebene der Schiebetaste angeordnete Sicherungselement mit einem Fortsatz in eine an einem Arm der Schiebetaste angeordnete Ausnehmung ein, wobei diese Ausnehmung in Richtung der Öffnungsbewegung geneigte Anlaufschrägen aufweist. Damit sind die Schiebetaste und das Sicherungselement in ihren Bewegungen derart miteinander gekoppelt, daß bei einem Einschieben der Schiebetaste zur Öffnung des Verschlusses das Sicherungselement über die zugeordneten Abschnitte der Führungsbahn in seine Freigabestellung für den Auswerferriegel verschwenkt wird, während bei der anschließend sich vollziehenden Längsverschiebung des Auswerferriegels mit der Auswurfbewegung für die Einsteckzunge das Sicherungselement der Bewegung des Auswerferriegels in dem zugeordneten Abschnitt der Führungsbahn folgt, so daß nach Abschluß der Öffnungsbewegung die Schiebetaste wiederum ihre vorderste Stellung einnehmen kann und nicht etwa in einer eingedrückten Stellung stehenbleibt.

Nach einem Ausführungsbeispiel der Erfindung ist vorgesehen, daß das dem Auswerferriegel zugeordnete Auswerferteil an einem zugeordneten Vorsprung des Auswerferriegels aufgesteckt ist und über dessen Schwenkbewegung in der Einsteckbahn für die Einsteckzunge beweglich ist.

Weiterhin ist zur Unterstützung der Verriegelungsbewegung des Auswerferriegels vorgesehen, daß die Kulisse des Schloßgehäuses zur Führung der Drehachse des Auswerferriegels einen in Richtung auf dessen Verriegelungsstellung gekrümmten Verlauf aufweist.

Als ein weiterer Nachteil des aus der gattungsbildenden EP 0 205 379 B1 bekannten Verschlusses ist zu nennen, daß der bekannte Verschluß bei einer Beanspruchung in seiner Längsachse, wie diese beispielsweise beim Einsatz des Verschlusses im Zusammenhang mit sogenannten Gurtbeziehungsweise Schloßstraffern vorkommen, nicht schocksicher ist. Dies liegt darin begründet, daß sich bei einer entsprechenden Beanspruchung in Schloßlängsrichtung bei dem bekannten Verschluß die Schiebetaste in den Verschluß einschieben und dann den Auswerferriegel im Sinne von dessen Öffnungsbewegung betätigen kann.

Somit liegt der Erfindung die weitere Aufgabe zugrunde, für eine Schocksicherheit des erfindungsgemäßen Schlosses Sorge zu tragen.

Hierzu sieht die Erfindung vor, daß der Massenschwerpunkt des drehbar angeordneten Sicherungselementes auf der seiner Verbindung mit der Schiebetaste gegenüberliegenden Seite seiner Drehachse an dem Auswerferriegel angeordnet ist und daß die Masse des Sicherungselementes der Masse der Schiebetaste einschließlich der zugehörigen Führungsarme entspricht. Aufgrund dieser Maßnahme und der entsprechend verwirklichten unmittelbaren Verbindung zwischen Sicherungselement und Schiebetaste ergibt sich eine Aufhebung der jeweils wirkenden Momente, womit eine Schocksicherheit des Verschlusses gegeben ist.

In der Zeichnung ist ein Ausführungsbeispiel der Erfindung wiedergegeben, welches nachstehend beschrieben ist. Es zeigen:
- Fig. 1: in schematischer Darstellung einen Verschluß in verriegeltem Zustand im Längsschnitt,
- Fig. 2: den Verschluß gemäß Figur 1 in einer anderen Darstellung mit weiteren Einzelheiten,
- Fig. 3: den Verschluß gemäß Figur 1 während des Öffnungsvorganges des Verschlusses,
- Fig. 4: den Verschluß gemäß Figur 1 in entriegeltem Zustand.

Der Sicherheitsgurtverschluß besteht aus einem U-förmig gebogenen Verschlußgehäuse 10, in welchem mittels Durchprägungen 11 eine Einsteckbahn 12 für eine Einsteckzunge 13 ausgebildet ist. Die Einsteckzunge 13 hat eine Öffnung 14 zum Durchtritt eines Riegelteils 15 eines in dem Gehäuse 10 schwenkbar gelagerten Auswerferriegels 16. Das Verschlußgehäuse 10 weist in seiner Bodenplatte eine Verriegelungsöffnung 17 auf, so daß das Riegelteil 15 nach Durchgreifen der Öffnung 14 in der Einsteckzunge 13 bis in die Verriegelungsöffnung 17 des Verschlußgehäuses 10 reicht, so daß eine Verriegelung der Einsteckzunge 13 mit dem Verschlußgehäuse 10 gegeben ist.

Der Auswerferriegel 16 hat an seinem hinteren, dem Riegelteil 15 gegenüberliegenden Ende eine Drehachse 18 in Form von entsprechend ausgebildeten seitlichen Ansätzen, die in zugeordneten Kulissen 19 der Seitenteile des U-förmigen Verschlußgehäuses 10 längsverschiebbar geführt sind. Die Drehachse 18 ist oberhalb der Einsteckbahn 12 angeordnet, so daß sich dadurch eine Selbstöffnungstendenz des Auswerferriegels 16 ergibt. Mit dieser Anordnung ist der Auswerferriegel 16 sowohl um seine Drehachse 18 schwenkbar gelagert, um die Verriegelungsbewegung vollziehen zu können, als auch in dem Verschlußgehäuse 10 über die Längserstreckung der Kulisse 19 längsverschiebbar angeordnet, wobei die Kulissen 19 zweckmäßig eine in Richtung der Verriegelungsstellung des Auswerferriegels 16 gebogene Form aufweisen, um die Verriegelungsbewegung des Auswerferriegels 16 entsprechend zu unterstützen.

Auf seiner der Einsteckbahn 12 zugewandten Seite weist der Auswerferriegel 16 einen Vorsprung 20 auf, auf den ein Auswerferteil 21 aufgesteckt ist, welches in der Einsteckbahn 12 für die Einsteckzunge 13 beweglich geführt ist und aufgrund der durch die Kulissen 19 herbeigeführten Längsbewegung des Auswerferriegels 16 die Einsteckzunge 13 im Sinne einer Auswerfbewegung beaufschlagt.

Zwischen dem Auswerferriegel 16 und einem am Verschlußgehäuse 10 angeordneten Widerlager 23 ist eine Feder 22 angeordnet, die den Auswerferriegel 16 bezüglich der Lage seiner Drehachse 18 in den Kulissen 19 in dessen vordere Stellung belastet, welche dem entriegelten Zustand des Verschlusses entspricht.

An dem Auswerferriegel 16 ist ein Sicherungselement 24 schwenkbeweglich um eine Drehachse 25 gelagert, wobei das Sicherungselement 24 im wesentlichen senkrecht zur Einsteckbahn 12 für die Einsteckzunge 13 angeordnet ist. Das Sicherungselement 24 weist seitliche Führungsansätze 26 auf, welche in einer in den Seitenteilen des U-förmig gebogenen Verschlußgehäuses 10 angeordneten Führungsbahn 27 geführt sind. Der Auswerferriegel 16 weist zugeordnete Haken 28 auf, welche die Führungsansätze 26 des Sicherungselementes 24 oberhalb der Drehachse 25 übergreifen und das Sicherungselement 24 an dem Auswerferriegel 16 festlegen. Mit dieser Gestaltung ist dafür Sorge getragen, daß alle von dem Auswerferriegel 16 vollzogenen Bewegungen auch von dem Sicherungselement 24 ausgeführt werden. Gleichzeitig weisen die Haken 28 an ihrer Anlagefläche an den Führungsansätzen 26 des Sicherungselementes 24 einen der Schwenkbewegung der Führungsansätze 26 folgenden Verlauf auf, so daß die Relativbewegung des Sicherungselementes 24 zum Auswerferriegel 16 im Sinne einer Verschwenkung des Sicherungselementes 24 gegenüber dem Auswerferriegel 16 nicht behindert ist.

Die Führungsbahn 27 weist zunächst einen zur Einsteckbahn 12 im wesentlichen parallel verlaufenden Abschnitt 29 auf, der insoweit mit der Kulisse 19 zur Führung des Auswerferriegels 16 gleichgerichtet ist und der Führung des Sicherungselementes 24 bei dessen Freigabestellung für den Auswerferriegel 16 dient, in welcher sich das Sicherungselement 24 gemeinsam mit dem Auswerferriegel 16 bewegt beziehungsweise verschiebt. An dem in Einsteckrichtung hinteren Ende hat die Führungsbahn 27 einen im wesentlichen der Schwenkrichtung des Auswerferriegels in dessen Verriegelungsstellung folgenden Abschnitt 30, der ebenfalls dazu dient, das Sicherungselement 24 aufgrund dessen Kopplung mit dem Auswerferriegel 16 dessen Schwenkbewegung beim Verriegelungsvorgang folgen zu lassen. An den Abschnitt 30 schließt ein im wesentlichen wiederum dem Verlauf des Abschnittes 29 entsprechender taschenartiger Fortsatz 31 an, der der Sicherungsposition des Sicherungselementes 24 in der verriegelten Stellung des Auswerferriegels 16 entspricht; eine zwischen dem Auswerferriegel 16 und dem Sicherungselement 24 sich abstützende Druckfeder 32 belastet das Sicherungselement 24 in seine Sicherungslage, in welcher die Führungsansätze 26 in den Fortsätzen 31 der Führungsbahn 27 liegen.

Im Hinblick auf die Entriegelungsbewegung ist das Sicherungselement 24 mit einer im Verschlußgehäuse 10 verschiebbar geführten Schiebetaste 33 gekoppelt, die mit einem Arm 34 in die Lageebene des Sicherungselementes reicht und hier eine Ausnehmung 35 aufweist, in welcher das freie Ende des Sicherungselementes 24 eingreift. Die Ausnehmung 35 weist dabei in Einschubrichtung der Schiebetaste 33 verlaufende Anlaufschrägen 36 auf. Aufgrund der so gegebenen formschlüssigen ständigen Verbindung zwischen Sicherungselement 24 und Schiebetaste 33 ist gewährleistet; daß die beiden Teile in ihrer Bewegung jeweils aufeinander abgestimmt sind, so daß insbesondere ein Einschieben der Schiebetaste 33 zu einer Verschwenkung des Sicherungselementes 24 aus der Sicherungsposition der Führungsansätze 26 in den Fortsätzen 31 heraus führt, so daß die Entriegelungsbewegung des Schlosses eingeleitet werden kann.

Ausgehend von der in Figur 4 dargestellten entriegelten Stellung des Verschlusses ist nachstehend die Funktion des erfindungsgemäßen Verschlusses beschrieben:
Bei einem Einstecken der Einsteckzunge 13 trifft diese auf den Auswerferteil 21 und verschiebt diesen nach hinten; damit wird gleichzeitig der Auswerferriegel 16 über die Führung seiner Drehachse 18 in den Kulissen 19 entgegen der Kraft der Feder 22 nach hinten verschoben, wobei während dieser Phase das Riegelteil 15 des Auswerferriegels 16 deswegen hochgehalten wird, weil das Sicherungselement 24 mit seinen Führungsansätzen 26 noch in dem Abschnitt 29 der Führungsbahn 27 während der Einsteckbewegung geführt ist, und aufgrund der Verbindung zwischen Sicherungselement 24 und Auswerferriegel 16 ist eine Verschwenkung des letzteren noch nicht möglich. Erst bei Erreichen der zugeordneten Verriegelungsstellung gelangen die Führungsansätze 26 des Sicherungselementes 24 in den Abschnitt 30 der Führungsbahn 27 und aufgrund der dem Sicherungselement 24 damit vermittelten Bewegung in Richtung der Verriegelungsschwenkung des Auswerferriegels 16 wird der Auswerferriegel 16 nun verschwenkt bis zum Eingreifen seines Riegelteils 15 in die Öffnung 14 der Einsteckzunge 13 beziehungsweise die Verriegelungsöffnung 17 des Gehäuses 10. Aufgrund der wirksamen Kraft der Druckfeder 32 wird nunmehr gleichzeitig das Verriegelungselement 24 mit seinen Führungsansätzen 26 in die taschenartigen Fortsätze 31 der Führungsbahn 27 gedrückt, in welcher das Sicherungselement 24 den Auswerferriegel 16 in der verriegelten Position, wie sich diese aus Figur 1 ergibt, festlegt und sichert. Die Verschwenkung des Auswerferriegels 16 mittels der Führung des Sicherungselementes 24 in dem Abschnitt 30 der Führungsbahn 27 wird gleichzeitig durch den gebogenen Verlauf der Kulissen 19 zur Führung der Drehachse 18 unterstützt.

Soll das Schloß nun ausgehend von der in Figur 1 dargestellten Verriegelungsstellung entriegelt werden, so wird die Drucktaste 33 in das Verschlußgehäuse 10 eingedrückt, wobei die Anlaufschrägen 36 der Ausnehmung 35 auf das in der Ausnehmung liegende Ende des Sicherungselementes 24 einwirken und dieses verschwenken und dabei zunächst mit den Führungsansätzen 26 aus den taschenartigen Fortsätzen 31 freikommen läßt. Aufgrund der durch seine Lagerung und die Anordnung der Feder 22 vermittelten Selbstöffnungstendenz des Auswerferriegels 16 schwenkt der Auswerferriegel 16 aus seiner Verriegelungsstellung heraus, wobei das Sicherungselement 24 dieser Schwenkbewegung keinen Widerstand mehr entgegensetzt, weil die Führungsansätze 26 in dem Abschnitt 30 der Führungsbahn 27 beweglich sind. Die auf den Auswerferriegel 16 einwirkende Feder 22 sorgt nun für eine Längsverschiebung des Auswerferriegels 16, die über den Auswerferteil 21 zu einem Auswerfen der Einsteckzunge 13 aus der Einsteckbahn 12 führt, wobei gleichzeitig dieser Längsbewegung auch das Sicherungselement 24 mittels seiner Führung durch die Führungsansätze 26 im Abschnitt 29 der Führungsbahn 27 folgt, und diese Längsverschiebung auch des Sicherungselementes wird über die Kopplung des Sicherungselementes 24 mit der Schiebetaste 33 in eine Bewegung der Schiebetaste 33 in deren Ausgangslage übertragen. Gleichzeitig hält nun das Sicherungselement 24 aufgrund seiner Fixierung in dem Abschnitt 29 der Führungsbahn 27 den Riegelteil 15 des Auswerferriegels 16 aus der Einsteckbahn 12 für die Einsteckzunge 13 heraus, so daß nach Abschluß des Entriegelungsvorganges ein freies und ungehindertes Einschieben der Einsteckzunge 13 möglich ist.

Im Hinblick auf eine Sicherung des Verschlusses gegen in Schloßlängsrichtung wirkende Beschleunigungskräfte ist nun vorgesehen, daß der Massenschwerpunkt 39 des Sicherungselementes 24 auf der seiner Verbindung mit der Schiebetaste 33 gegenüberliegenden Seite der Drehachse 25 angeordnet ist, und daß die Masse des Sicherungselementes 24 der Masse der Schiebetaste 33 mit Arm 34 beziehungsweise Armen 34 entspricht.

Erfolgt eine Beschleunigung des Schlosses in Richtung des Pfeils 38, so will aufgrund der auf das Sicherungselement 24 einwirkenden Verzögerungskräfte sich das Sicherungselement 24 entgegen dem Uhrzeigersinn verschwenken, was einer Verschlußöffnung gleichkäme. Gleichzeitig wirkt aber an der Schiebetaste 33 eine der Beschleunigungskraft 38 entgegengerichtete Beharrungskraft, die bezüglich der Drehachse 25 des Sicherungselementes 24 zu einem Moment im Uhrzeigersinn führt. Da die Massen von Schiebetaste 33 und Sicherungselement 24 gleich ausgelegt sind, heben sich bei einer derartigen Beschleunigungsbeanspruchung die Momente auf, und eine Verschlußöffnung erfolgt nicht.

Wird der Verschluß nun bei einem Straffvorgang abgebremst, so wirkt eine Kraft in Richtung des Pfeils 38 auf den Verschluß ein, und diese Kraft hat zur Folge, daß sich die Schiebetaste 33 in das Verschlußgehäuse einschieben will, so daß sich bezüglich der Drehachse 25 des Sicherungselementes 24 ein wirkendes Moment entgegen dem Uhrzeigersinn ergibt, welches ebenfalls zu einer Bewegung des Sicherungselementes 24 in dessen Freigabestellung für den Sperriegel 16 führen würde; da jedoch der Massenschwerpunkt des Sicherungselementes 24 bezüglich des Drehpunktes 25 dem Angriff der Schiebetaste 33 an dem Sicherungselement 24 gegenüberliegend angeordnet ist, ergibt sich in diesem Fall ein entgegengerichtetes, im Uhrzeigersinn wirkendes Moment, so daß im Ergebnis es wiederum zu einer Aufhebung der Momente kommt und das Sicherungselement 24 in seiner Sicherungsposition stehenbleibt.

Die in der vorstehenden Beschreibung, den Patentansprüchen, der Zusammenfassung und der Zeichnung offenbarten Merkmale des Gegenstandes dieser Unterlagen können einzeln als auch in beliebigen Kombinationen untereinander für die Verwirklichung der Erfindung in ihren verschiedenen Ausführungsformen wesentlich sein.

## Patentansprüche

1. Sicherheitsgurtverschluß für einen Sicherheitsgurt in Kraftfahrzeugen mit einer in einem Verschlußgehäuse (10) vorgesehenen Einsteckbahn (12) für eine mit dem Sicherheitsgurt verbundene Einsteckzunge (13), mit einem den Auswerfer (21) und den Riegel (15) für die Einsteckzunge (13) gemeinsam bildenden einzigen Formteil (Auswerferriegel 16), welches in dem Verschlußgehäuse (10) sowohl hinsichtlich seiner Riegelfunktion schwenkbar als auch hinsichtlich seiner Auswerferfunktion mit seiner Schwenkachse (18) längsverschiebbar angeordnet und von einer Feder (22) in seine Entriegelungsstellung belastet ist, und mit einer Schiebetaste (33) zur Aufhebung der Verriegelung, dadurch gekennzeichnet, daß die Schwenkachse (18) des Auswerferriegels (16) an dem dem für die Verriegelung der Einsteckzunge (13) gegenüberliegenden Ende des Auswerferriegels (16) und oberhalb der Einsteckbahn (12) für die Einsteckzunge (13) mit einer dadurch gegebenen Selbstöffnungstendenz des Auswerferriegels (16) angeordnet und in einer Kulisse (19) des Verschlußgehäuses (10) längsverschiebbar geführt ist und daß mit dem Auswerferriegel (16) ein zwischen einer Freigabestellung für die Schwenkbewegung des Auswerferriegels (16) und einer Sicherungsstellung dafür bewegliches Sicherungselement (24) verbunden ist, welches in einer zugeordneten Führungsbahn (27) des Verschlußgehäuses (10) zwischen seinen jeweiligen Stellungen geführt ist.

2. Sicherheitsgurtverschluß nach Anspruch 1, dadurch gekennzeichnet, daß die Führungsbahn (27) für das Sicherungselement (24) einen parallel zur Einsteckbahn (12) gerichteten Abschnitt (29) entsprechend der Freigabestellung für den Auswerferriegel (16) und einen der Schwenkbewegung des Auswerferriegels (16) in dessen Verriegelungsstellung folgenden Abschnitt (30) mit einem daran anschließenden taschenartigen Fortsatz (31) zur Festlegung des Sicherungselementes (24) in dessen Sicherungsstellung aufweist.

3. Sicherheitsgurtverschluß nach Anspruch 1 oder 2, dadurch gekennzeichnet, daß Auswerferriegel (16) und das an ihm gelagerte Sicherungselement (24) durch eine sich zwischen den Teilen (16, 24) abstützende Druckfeder (32) derart belastet sind, daß das Sicherungselement (24) in seine den Auswerferriegel (16) in dessen Verriegelungsstellung festlegende Lage in dem Fortsatz (31) der Führungsbahn (27) gedrückt ist.

4. Sicherheitsgurtverschluß nach einem der Ansprüche 1 bis 3, dadurch gekennzeichnet, daß das Sicherungselement (24) mit einer Drehachse (25) schwenkbar an dem Auswerferriegel (16) gelagert und über seitliche Führungsansätze (26) in der Führungsbahn (27) des Verschlußgehäuses (10) geführt ist.

5. Sicherheitsgurtverschluß nach einem der Ansprüche 1 bis 4, dadurch gekennzeichnet, daß der Auswerferriegel (16) mit auf der dem Riegelteil (15) abgewandten Seite angeordneten Haken (28) die Führungsansätze (26) des Sicherungselementes (24) übergreift, wobei die Anlagefläche der Haken (28) einen der Schwenkbewegung der Führungsansätze (26) folgenden Verlauf aufweisen.

6. Sicherheitsgurtverschluß nach einem der Ansprüche 1 bis 5, dadurch gekennzeichnet, daß die Schiebetaste (33) mit dem Sicherungselement (24) derart verbunden ist, daß das Sicherungselement (24) den Bewegungen der Schiebetaste (33) immer folgt.

7. Sicherheitsgurtverschluß nach Anspruch 6, dadurch gekennzeichent, daß das Sicherungselement (24) mit einem Fortsatz in eine an einem Arm (34) der Schiebetaste (33) angeordnete Ausnehmung (35) eingreift.

8. Sicherheitsgurtverschluß nach Anspruch 7, dadurch gekennzeichnet, daß die Ausnehmung (35) im Arm (34) der Schiebetaste (33) in Richtung der Öffnungsbewegung der Schiebetaste (33) geneigte Anlaufschrägen (36) aufweist.

9. Sicherheitsgurtverschluß nach einem der Ansprüche 1 bis 8, dadurch gekennzeichnet, daß ein in der Einsteckbahn (12) für die Einsteckzunge (13) verschiebbares Auswerferteil (21) auf einen zugeordneten Vorsprung (20) des Auswerferriegels (16) aufgesteckt ist.

10. Sicherheitsgurtverschluß nach einem der Ansprüche 1 bis 9, dadurch gekennzeichnet, daß die Kulissen (19) zur Führung der Drehachse (18) des Auswerferriegels (16) einen in Richtung auf dessen Verriegelungsstellung gekrümmten Verlauf aufweisen.

11. Sicherheitsgurtverschluß nach einem der Ansprüche 1 bis 10, dadurch gekennzeichnet, daß der Massenschwerpunkt (39) des Sicherungselementes (24) auf der seiner Verbindung mit der Schiebetaste (33) gegenüberliegenden Seite seiner Drehachse (25) angeordnet ist und daß die Masse der Schiebetaste (33) mit Armen (34) der Masse des Sicherungselementes (24) entspricht.

## Claims

1. A safety belt buckle for a safety belt in motorized vehicles having an insertion path (12) provided in a buckle housing (10) for a insertion tongue (13) connected to the safety belt, with a single unitary part (ejector latch 16) forming the ejector (21) and the latch (15) for the insertion tongue (13), which unitary unit is arranged within the buckle housing (10) in a pivotable manner with respect to its locking function as well as in a longitudinally slidable manner with its pivot (18) with respect to its ejector function and which is loaded by a spring (22) into its release position, and having a slide key (33) for releasing the locking function, characterized in that the pivot (18) of the ejector latch (16) is arranged at the end of the ejector latch (16) opposite the end for locking the insertion tongue (13) and above the insertion path (12) for the insertion tongue (13) so as to provide a self-releasing action for the ejector latch (16) and is longitudinally slidably guided within a guide (19) of the buckle housing (10), and that a securing member (24), connected to the ejector latch (16) and movable between a release position for the pivoting movement of the ejector latch (16) and a locking position therefor, is guided in a corresponding guide path (27) of the buckle housing (10) between the respective positions.

2. A safety belt buckle according to claim 1, characterized in that the guide path (27) for the securing member (24) is provided with a section (29) parallel to the insertion path (12) corresponding to the release position for the ejector latch (16) and a section (30) that follows the pivoting movement of the ejector latch (16) into its locking position and having a pocket-shaped prolongation (31) connected thereto for arresting the securing member (24) in its arresting position.

3. A safety belt buckle according to claim 1 or 2, characterized in that the ejector latch (16) and the securing member (24) supported thereat are biased by a pressure spring (32) supported between the two parts (16, 24) such that the securing member (24) is forced into a position in the prolongation (31) of the guide path (27) in which the ejector latch (16) is arrested in its locking position.

4. A safety belt buckle according to one of the claims 1 to 3, characterized in that the securing member (24) with its pivot element (25) is pivotably supported at the ejector latch (16) and is guided via lateral guiding projections (26) within the guide path (27) of the buckle housing (10).

5. A safety belt buckle according to one of the claims 1 to 4, characterized in that the ejector latch (16) engages with hooks (28) arranged on the side remote from the latching portion (15) the guiding projections (26) of the securing member (24), whereby the engaging surfaces of the hooks (28) have a contour corresponding to the pivoting movement of the guiding projections (26).

6. A safety belt buckle according to one of the claims 1 to 5, characterized in that the slide key (33) is connected with the securing member (24) such that the securing member (24) always follows the movements of the slide key (33).

7. A safety belt buckle according to claim 6, characterized in that the securing member (24) engages with a projection a recess (35) provided at an arm (34) of the slide key (33).

8. A safety belt buckle according to claim 7, characterized in that the recess (35) at the arm (34) of the slide key (33) is provided with a slanted portion (36) in the direction of opening of the slide key (33).

9. A safety belt buckle according to one of the claims 1 to 8, characterized in that an ejector portion (21) slidable within the insertion path (12) for the insertion tongue (13) is attached to a corresponding projection (20) of the ejector latch (16).

10. A safety belt buckle according to one of the claims 1 to 9, characterized in that the guide (19) for guiding the pivot (18) of the ejector latch (16) is curved in the direction toward the locking position.

11. A safety belt buckle according to one of the claims 1 to 10, characterized in that the center of gravity (39) of the securing member (24) is arranged on the side opposite to the connection with the slide key (33) and that the weight of the slide key (33) with arms (34) corresponds to the weight of the securing member (24).

## Revendications

1. Fermeture de ceinture de sécurité destinée à une ceinture de sécurité de véhicule automobile, pourvue d'une voie d'insertion (12), prévue dans un boîtier de fermeture (10), destinée à une languette d'insertion (13) reliée à la ceinture de sécurité, pourvue d'une seule pièce moulée (verrou éjecteur 16) formant aussi bien l'éjecteur (21) que le verrou (15) destiné à la languette d'insertion (13), pièce qui est aussi bien pivotante dans le boîtier de fermeture (10), afin de remplir sa fonction de verrou, que mobile dans le sens longitudinal avec son axe de pivotement (18), afin de remplir sa fonction d'éjecteur, et soumise à l'action d'un ressort (22) dans sa position de déverrouillage, et pourvue d'une touche coulissante (33) destinée à supprimer le verrouillage, caractérisée en ce que l'axe de pivotement (18) du verrou éjecteur (16) est agencé à une extrémité du verrou éjecteur (16) opposée à l'extrémité de verrouillage de la languette d'insertion (13) et au-dessus de la voie d'insertion (12) destinée à la languette d'insertion (13), de sorte que le verrou éjecteur (16) tende à s'ouvrir tout seul, et est guidé dans le sens longitudinal dans une coulisse (19) du boîtier (10) de fermeture, et en ce qu'un élément de retenue (24) mobile entre une position de libération du mouvement de pivotement du verrou éjecteur (16) et une position de retenue est relié au verrou éjecteur (16) et est guidé dans une voie de guidage associée (27) du boîtier de fermeture (10) entre ses positions respectives.

2. Fermeture de ceinture de sécurité selon la revendication 1, caractérisée en ce que la voie de guidage (27) présente une portion (29) orientée parallèlement à la voie d'insertion (12) et destinée à l'élément de retenue (24), correspondant à la position de libération du verrou éjecteur (16), et une portion (30) suivant le mouvement de pivotement du verrou éjecteur (16) dans sa position de verrouillage, pourvue d'un prolongement (31) adjacent en forme de poche, destiné à maintenir l'élément de retenue (24) dans sa position de retenue.

3. Fermeture de ceinture de sécurité selon la revendication 1 ou 2, caractérisée en ce que le verrou éjecteur (16) et l'élément de retenue (24) reposant sur lui sont sollicités par un ressort de pression (32) s'appuyant entre les éléments (16, 24) de telle sorte que l'élément de retenue (24), dans sa position maintenant le verrou éjecteur (16) dans sa position de verrouillage, est appuyé dans le prolongement (31) de la voie de guidage (27).

4. Fermeture de ceinture de sécurité selon l'une des revendications 1 à 3, caractérisée en ce que l'élément de retenue (24) est monté pivotant sur le verrou éjecteur (16) par un axe de rotation (25) et est guidé, au moyen d'épaulements de guidage (26), dans la voie de guidage (27) du boîtier de fermeture (10).

5. Fermeture de ceinture de sécurité selon l'une des revendications 1 à 4, caractérisée en ce que le verrou éjecteur (16) saisit les épaulements de guidage (26) de l'élément de retenue (24) par des crochets (28) disposés sur le côté opposé au verrou (15), la surface d'appui des crochets (28) possédant une forme suivant le mouvement de pivotement des épaulements de guidage (26).

6. Fermeture de ceinture de sécurité selon l'une des revendications 1 à 5, caractérisée en ce que la touche coulissante (33) est reliée à l'élément de retenue (24) de telle sorte que l'élément de retenue (24) suit toujours les mouvements de la touche coulissante (33).

7. Fermeture de ceinture de sécurité selon la revendication 6, caractérisée en ce que l'élément de retenue (24) pénètre, par un prolongement, dans un évidement (35) ménagé sur un bras (34) de la touche coulissante (33).

8. Fermeture de ceinture de sécurité selon la revendication 7, caractérisée en ce que l'évidement (35) ménagé dans le bras (34) de la touche coulissante (33) présente des parties inclinées de butée (36) orientées dans le sens du mouvement d'ouverture de la touche coulissante (33).

9. Fermeture de ceinture de sécurité selon l'une des revendications 1 à 8, caractérisée en ce qu'un éjecteur (21), coulissant dans la voie d'insertion (12) de la languette d'insertion (13), est monté sur une saillie (20) associée du verrou éjecteur (16).

10. Fermeture de ceinture de sécurité selon l'une des revendications 1 à 9, caractérisée en ce que les coulisses (19) destinées au guidage de l'axe de pivotement (18) du verrou éjecteur (16) présentent une forme courbée dans la direction de sa position de verrouillage.

11. Fermeture de ceinture de sécurité selon l'une des revendications 1 à 10, caractérisée en ce que le centre de gravité de masse (39) de l'élément de retenue (24) se situe du côté de son axe de rotation (25) qui est opposé à sa liaison avec la touche coulissante (33), et en ce que la masse de la touche coulissante (33) pourvue de bras (34) correspond à la masse de l'élément de retenue (24).
